# EUROPÄISCHE PATENTSCHRIFT

(11) **EP 1 008 697 B1**
(45) Veröffentlichungstag und Bekanntmachung des Hinweises auf die Patenterteilung: **18.08.2004**
(21) Anmeldenummer: 99124164.7
(22) Anmeldetag: 03.12.1999
(51) Int. Cl.: E04B 1/88, E04B 1/94, E04B 1/76

(54) **Wärme- und/oder Schalldämmelement**
Heat and/or sound insulating element
Elément d'isolation thermique et/ou phonique

(30) Priorität: 12.12.1998 DE 19857383
(43) Veröffentlichungstag der Anmeldung: 14.06.2000
(62) Teilanmeldung aus: 03025119.3
(73) Patentinhaber: Deutsche Rockwool Mineralwoll GmbH & Co. OHG, 45966 Gladbeck (DE)
(72) Erfinder: Klose, Gerd-Rüdiger, Dr., 46286 Dorsten (DE)
(74) Vertreter: Wanischeck-Bergmann, Axel, Dipl.-Ing.

(56) Entgegenhaltungen:
- EP-A- 0 019 181
- EP-A- 0 651 103
- EP-A- 0 682 163
- DE-A- 2 551 121
- DE-A- 19 643 618
- DE-U- 29 622 383
- GB-A- 1 299 143
- US-A- 5 003 743

## Beschreibung

Die Erfindung betrifft ein Wärme- und/oder Schalldämmelement mit Brandschutzfunktion, bestehend aus einer Hartschaumplatte, beispielsweise aus expandiertem Polystyrol, welche Hartschaumplatte auf einer zu dämmenden Fläche, insbesondere Gebäudefassade oder Dachfläche, mit Klebern und/oder Halteelementen befestigbar und für den Auftrag eines Putzes geeignet ist, wobei die Hartschaumplatte zwei parallel zueinander angeordnete große Oberflächen und vier an die großen Oberflächen im wesentlichen rechtwinklig angrenzende Seitenflächen aufweist.

Derartige Wärme- und/oder Schalldämmelemente sind aus dem Stand der Technik bekannt. In Verbindung mit den Befestigungselementen und dem aufgetragenen Putz werden derartige Wärme- und/oder Schalldämmelemente als Wärmedämmverbund-Systeme bezeichnet, die aus in sich geschlossenen Dämmschichten bestehen, welche durch einen armierten Grundputz und einen Deckputz gegen Witterungseinflüsse und mechanische Einwirkungen geschützt sind. Die Wärme- und/oder Schalldämmelemente werden auf die tragenden Flächen des Gebäudes aufgeklebt und/oder mittels in die tragenden Flächen eingesetzter, insbesondere verdübelter Dämmstoffhalter gehalten. Es sind ferner Wärmedämmverbund-Systeme bekannt, bei denen die Wärme- und/oder Schalldämmelemente in Schienen gehaltert sind, welche Schienen mit der tragenden Fläche verschraubt sind. Diese Schienen sind beispielsweise doppel-T-förmig ausgebildet, wobei der eine T-Steg mit dem Gebäude verschraubt ist und der von dem Gebäude entfernt angeordnete T-Steg in entsprechende Ausnehmungen (Nuten) der Wärme- und/oder Schalldämmelemente eingreift. Voranstehend beschriebene Wärmedämmverbund-Systeme werden zur Zeit mit Wärme- und/oder Schalldämmelementen ausgebildet, die eine Materialdicke zwischen 60 und 80 mm haben. Aufgrund der gesetzlichen Voraussetzungen und der mit den Wärme- und/oder Schalldämmelementen erzielbaren Energieeinsparungen weisen die Materialdicken eine steigende Tendenz auf, die bei Niedrigenergiehäusern, insbesondere bei der Gestaltung von Passivhäusern, Dämmdicken von mehr als 300 mm erreichen.

Da die mit Wärmedämmverbund-Systemen versehenen Gebäude in der Regel Öffnungen in den Wänden für Fenster, Türen, Tore aber auch für Rohrleitungen aufweisen, ist die Wärme- und/oder Schalldämmung nicht vollflächig aufzubringen. Bei den Anschlüssen an Fenstern, Türen und Toren grenzen die Wärme- und/oder Schalldämmelemente an Laibungsplatten, die bis an Blendrahmen der Fenster, Türen und/oder Tore geführt sind. Die konstruktive Ausgestaltung der Blendrahmen, insbesondere ihre Konstruktionshöhe ist daher mitbestimmend für die Dicke der Wärme- und/oder Schalldämmelemente in Sturz- und Laibungsbereichen. In der Regel können in diesen Bereichen nur Wärme- und/oder Schalldämmelemente mit geringer Materialstärke verwendet werden. Im Vergleich zu den Bereichen mit Wärme- und/oder Schalldämmelementen mit großer Materialstärke werden in diesen Bereichen Wärmebrücken ausgebildet, die sich mit zunehmenden Dämmdicken deutlicher ausprägen.

Im Neubaubereich werden daher zunehmend Laibungsplatten mit größerer Materialstärke bzw. wärmedämmende tragende Baustoffe verwendet, die den Wärmebrückeneffekt abmindem oder gar eliminieren. Beispielsweise werden im Sturzbereich die Laibungsplatten bis an die Auslaßöffnungen für Rolläden geführt. In Sockelbereichen werden die Wärmedämmverbundsysteme durch Metallprofile, beispielsweise aus Lochblech abgeschlossen. Der Abschluß der Wärmedämmverbund-Systeme im Bereich von Dachvorsprüngen oder im Bereich von Abschlußblenden einer Flachdach-Konstruktion bleibt jedoch offen. Dasselbe gilt für den Abschluß unter Fensterbänken. Gerade hier verbleiben aber häufig Hohlräume, da die Dämmplatten nicht vollständig bis in den Bereich des Abschlusses geführt sind.

Im überwiegenden Maße, nämlich annähernd zu 90 % werden als Wärme- und/oder Schalldämmelemente bei Wärmedämmverbund-Systemen Hartschaumplatten aus expandiertem Polystyrol verwendet. Diese Hartschaumplatten haben im wesentlichen den Vorteil, daß sie eine dauerhafte und relativ hohe Querzugfestigkeit und eine große Steifigkeit aufweisen. Hartschaumplatten aus Polystyrol sind nach DIN 4102-1 der Baustoffklasse B1 zugeordnet, in welche schwer entflammbare Baustoffe eingestuft sind. Diese Einstufung basiert aber allein auf dem Verhalten der Wärme- und/oder Schalldämmelemente aus Polystyrol bei der Prüfung im Brandschacht. Da sich Wärme- und/oder Schalldämmelemente aus Polystyrol durch Schmelzen der Flamme entziehen, ist die Einstufung für die voranstehend genannte Baustoffklasse vertretbar. Bei praxisnaher Beanspruchung ist aber festzustellen, daß Wärme- und/oder Schalldämmelemente aus Polystyrol-Hartschaum normal bis leicht entflammbar sind. Derartige Wärme- und/oder Schalldämmelemente tropfen brennend ab, wobei der Brandablauf neben hohem Energieumsatz durch die Freisetzung großer Rauchmengen und toxisch wirkender Bestandteile charakterisiert ist.

Die Brandgefahr bei derartigen Wärme- und/oder Schalldämmelemente wird insbesondere durch die beidseitig angeordneten, nicht brennbaren Putzschichten wesentlich reduziert. Selbst bei der Verwendung von 5 bis 6 mm dünnen Schichten aus Kunstharzputzen sind die Wärme- und/oder Schalldämmelemente vor einen direkten Brandangriff ausreichend geschützt, obwohl aus den Kunstharzputzen die vorhandenen Kunststoffanteile schnell und lokal begrenzt herausbrennen, so daß die verbleibende rein anorganische Putzmasse durch das Armierungsgewebe für eine gewisse Zeit selbst dann einen ausreichend feuerresistenten stabilen Vorhang bildet, wenn die dahinterliegenden Wärme- und/oder Schalldämmelemente vollständig weggeschmolzen sind. Voraussetzung ist allerdings, daß das Putzsystem oberhalb der Brandangriffstelle entweder durch einen intakten Verbund oder durch funktionierende Dämmstoffhalter (mit Stahlkern) gehalten sind. Hierbei hat sich aber gezeigt, daß der Brandschutz mit zunehmender Dicke der Wärme- und/oder Schalldämmelemente abnimmt. In gleicher Weise führt selbstverständlich auch eine Beschädigung der äußeren Putzschicht zu einem anderen, weitaus gefährlicheren Brandverlauf. Weist das Gebäude eine beschädigte Putzschicht auf, breitet sich der Brand wesentlich schneller über die Außenwandflächen bei gleichzeitigem Wegschmelzen der Wärme- und/oder Schalldämmelemente aus. In diesen Fällen kann die Dämmschicht aus Polystyrol sogar die Eigenschaft eines Brandbeschleunigers annehmen, wenn abtropfendes Polystyrol in den Bereich schnell brennbarer Gebäudebestandteile oder Einrichtungsgegenstände gelangt.

Im Bereich von Decken, beispielsweise bei Tordurchfahrten kann sich die Polystyrol-Schmelze auf den Putzschichten sammeln und schlagartig durch eine Öffnung in den Putzschichten brennend ablaufen und von dort aus horizontal und vertikal Brandausbreitungen bewirken. Bei dem katastrophalen Brand im Flughafen Düsseldorf hat die Polystyrol-Schmelze, die auf einer Aluminiumfolie aufgefangen wurde, die Brandausbreitung und - wirkung beträchtlich intensiviert. Derartige Schwachpunkte der Brandsicherheit bestehen insbesondere im Bereich von Gebäudeöffnungen, wie Türen, Fenster, Tore und Rohrdurchlässe. In diesen Bereichen besteht auch im Normalfall ein wesentlich größeres Brandausbreitungsrisiko, da die abtropfende Polystyrol-Schmelze direkt in das Feuer läuft und das Feuer noch intensiviert. Liegt der Brandherd in einem Wohnraum bzw. in mehreren Wohnräumen, so stellen die mit Fenstern und/oder Türen verschlossenen Gebäudeöffnungen keinen Feuerwiderstand dar. Die beispielsweise aus thermoplastischen Kunststoffen und/oder Holz gefertigten Fenster- und/oder Türrahmen brennen schnell ab und ermöglichen ein Austreten des Feuers in den Fassadenbereich, wo das Feuer schnell die Randbereiche von Polystyroldämmplatten erreicht und entfacht. Ein weiterer Schwachpunkt derartiger Gebäude ist in Form von Rolladenkästen zu erkennen, die mit dünnen Span- oder Sperrholzplatten abgedeckt sind und innen eine Polystyrol-Hartschaumauskleidung aufweisen bzw. vollständig aus Polystyrol-Formteilen hergestellt sind. Über diese Rolladenkästen kommt es zu einer schnellen Ausbreitung des Brandes, der dann auch Fassadenbereiche erreicht und entzündet.

Wie voranstehend ausgeführt sind insbesondere im Bereich der Gebäudeöffnungen Laibungsplatten aus Polystyrol-Hartschaum angeordnet, wobei diese Hartschaumplatten zunächst im Sturzbereich innerhalb kurzer Zeit aufschmelzen und der armierten Putzschicht die Verbindung zum Gebäude entziehen, so daß die Putzschicht teilweise oder ganz von dem Gebäude abgelöst wird und weitere Gebäudebereiche für den Brand freigibt. Je nach der Intensität des Brandangriffs schmilzen auch die Laibungsplatten, so daß sich das Wärmedämmverbund-System zu den Seiten hin öffnet. Auf Fensterbänke brennend abtropfende Schmelze verstärkt die thermische Belastung auch in den unteren Bereichen der Gebäudeöffnung, wodurch es auch hier zu verheerenden Brandeinwirkungen kommen kann, die zu einem Abstürzen von Bestandteilen der Putzschicht führen. In diesen Fällen hängt die Putzschicht wie eine Schürze herab und leitet die Flammen auf die Polystyrol-Dämmschicht, die aufschmilzt bzw. von innen her abbrennt. Da unterhalb der Gebäudeöffnungen ein feuerwiderstandsfähiger Abschluß nicht gegeben ist, schlagen die Flammen in das darunterliegende Geschoß. Andererseits erreichen die Flammen über die Polystyrol-Hartschaumplatten auch die in der Regel hölzerne Dachkonstruktion im Traufbereich, die sich hieraufhin entzündet.

Das Brandrisiko bei der Verwendung von Wärmedämmverbundsystemen mit Polystyrol-Hartschaumplatten ist hinlänglich bekannt. Aus den voranstehenden Gründen ist daher die Montage derartiger Wärmedämmverbundsysteme mit Polystyrol-Hartschaumplatten an Hochhäusern, Versammlungsstätten, Krankenhäusern und/oder Flughäfen unzulässig. In diesen Bereichen werden nur Wärmedämmverbundsysteme auf der Basis von nicht brennbaren Mineralwolle-, Schaumglas- oder PorenbetonPlatten zugelassen. Aus wirtschaftlichen Gesichtspunkten wird eine Zulassung der voranstehend beschriebenen Wärmedämmverbundsysteme mit Polystyrol-Hartschaumplatten für eine Großzahl der Gebäude trotz der gegebenen und aufgezeigten Risiken erteilt.

Aus der DE 25 51 121 A1 ist eine Außenverkleidung für Gebäude bekannt. An der Außenseite eines Mauerwerks sind Dämmplatten aus Polystyrol befestigt, zwischen denen horizontal verlaufende Streifen aus nicht brennbarem Material, beispielsweise Mineralwolle angeordnet sind, die an den Gebäudeaußenseiten angeklebt oder auf andere Weise befestigt sind. Der Nachteil dieser Vorgehensweise besteht zum einen in der sehr aufwendigen Verarbeitung der einzelnen Elemente der Außenverkleidung und der damit verbundenen Fehlerquellen seitens der Bauhandwerker. Darüber hinaus bedingen diese möglichen Fehler eine unzureichende Brandsicherheit, die darüber hinaus durch die gegebenenfalls unterschiedlichen Klebermassen verstärkt wird.

Weiterhin offenbart die DE 196 43 618 A1 ein Wärmedämmverbundsystem mit an einer Fassade angebrachten Kunststoffdämmplatten aus Hartschaum, vorzugsweise aus Polystyrol, die an der von der Fassade abgewandten Seite mit einem gegebenenfalls über eine Armierung aufgebrachten Deckputz gegen Witterungseinflüsse geschützt sind. Weiterhin ist Gegenstand dieses Standes der Technik eine Dämmplatte für dieses Wärmedämmverbundsystem.

Das Wärmedämmverbundsystem bzw. die ebenfalls vorbekannte Dämmplatte zeichnet sich dadurch aus, dass zwischen benachbarten Dämmplatten im Bereich ihrer etwa horizontal verlaufenden, aneinandergrenzenden Kanten eine mit einem Flammschutzmittel versehene Trennschicht eingeschaltet ist, die im Brandfall durch Aufschäumen und Aushärten des Flammschutzmittels zu einer Trennschichtstabilisierung führt. Als Trennschicht wird beispielsweise ein mit dem Flammschutzmittel beschichtetes und/oder getränktes Gewebe beschrieben, bei dem es sich beispielsweise um ein Glasfasergewebe mit offener Gewebestruktur handelt. Ein solches Gewebe kann als winkelförmig vorgefertigtes Strangprofil ausgebildet sein.

Schließlich ist aus der EP 0 019 181 A2 ein Verfahren zur Herstellung feuerbeständiger Bauteile mit thermisch gesteuertem Abschottungseffekt bekannt. Ein derartiges Bauteil besteht aus einer Magnesiumoxidchloridschaumplatte, die an verzugs- bzw. rißgefährdeten Stellen einen Brandschutzkitt aufweist. Beispielsweise ist der Brandschutzkitt an zumindest einer Seitenfläche der Magnesiumoxidchloridschaumplatte angeordnet. Brandschutzkitt ist eine blähfähige, feuerbeständige Masse, die sich bei Brandeinwirkung ausdehnt, so dass eventuell auftretende Riß- bzw. Isolierschwachstellen der Magnesiumoxidchloridschaumplatte durch einen Druckaufbau verhindert bzw. geschlossen werden, der durch die Ausdehnung des Brandschutzkittes gegeben ist und bei Anordnung des Brandschutzkittes auf den Seitenflächen der Magnesiumoxidchloridschaumplatte parallel zu den großen Oberflächen der Magnesiumoxidchloridschaumplatte wirkt.

Ausgehend von dem voranstehend beschriebenen Stand der Technik liegt der Erfindung die **Aufgabe** zugrunde, ein Wärme- und/oder Schalldämmelement mit Brandschutzfunktion derart weiterzuentwickeln, daß die voranstehend beschriebenen Nachteile des Standes der Technik ausgeschlossen, insbesondere die schnelle Brandausdehnungen über Gebäudeöffnungen in den Fassadenbereich verhindert wird.

Die **Lösung** dieser Aufgabenstellung sieht bei einer ersten Ausführungsform vor, daß an zumindest einer Seitenfläche der Hartschaumplatte ein Streifen eines nicht brennbaren Dämmstoffs befestigt ist, der sich über die gesamte Länge der Seitenfläche erstreckt, im Querschnitt rechteckig ausgebildet ist und eine Breite hat, die mit der Dicke der Hartschaumplatte übereinstimmt, und dass der Streifen mit der Seitenfläche der Hartschaumplatte verklebt ist.

Bei dieser Ausführungsform ist an einer Schmalseite der Hartschaumplatte aus Polystyrol ein Streifen eines nicht brennbaren Dämmstoffs angeordnet, so daß bei einem Brand ein Angriff dieses Bereiches durch beispielsweise herabtropfende Schmelze verhindert wird. Die anderen Seitenflächen sind nicht zwingend mit Streifen des nicht brennbaren Dämmstoffs abgedeckt, da sich der im Brandschutz durch das dichtende Angrenzen benachbarter Hartschaumplatten bzw. durch die aufgetragene Putzschicht ergibt. Hierbei hat es sich als vorteilhaft erwiesen, den Streifen mit der Seitenfläche der Hartschaumplatte zu verkleben, so daß der Streifen bereits werksseitig an der Hartschaumplatte vorgesehen ist. Durch diese Ausgestaltung werden fehlerhafte Verwendungen derartiger Wärme- und/oder Schalldämmelemente verhindert.

Dennoch ist es nach einem weiteren Merkmal der Erfindung vorgesehen, daß in vorteilhafter Weise an zwei rechtwinklig aufeinanderstoßenden Seitenflächen jeweils ein Streifen eines nicht brennbaren Dämmstoffs angeordnet ist, um den Einbau derartiger Wärme- und Schalldämmelemente zu vereinfachen, so daß fehlerhafte Einbauten im rauhen Baustellenbetrieb vermieden werden.

Vorzugsweise besteht der Streifen des nicht brennbaren Dämmstoffs aus Mineralfasem, insbesondere Glasfasern, Steinfasern oder Mischungen daraus, wobei die Fasern mit einem Bindemittel miteinander verbunden sind.

Weitere Merkmale und Vorteile der Erfindung ergeben sich aus der nachfolgenden Beschreibung der zugehörigen Zeichnung, in der bevorzugte Ausführungsformen eines erfindungsgemäßen Wärme- und/oder Schalldämmelementes mit Brandschutzfunktion dargestellt sind. In der Zeichnung zeigen:
- Figur 1: ein Wärme- und/oder Schalldämmelement mit Brandschutzfunktion im Bereich eines Fenstersturzes bzw. einer Fensterlaibung;
- Figur 2: das Wärme- und oder Schalldämmelement mit Brandschutzfunktion im Bereich unterhalb einer Fensterbank und
- Figur 3: eine weitere Ausführungsform eines Wärme- und/oder Schalldämmelementes mit Brandschutzfunktion im Bereich eines Blendrahmens eines Fensters oder einer Tür.

Ein in den Figuren 1 und 2 dargestelltes Wärme- und/oder Schalldämmelement 1 besteht aus einer Hartschaumdämmplatte 2, die Bestandteil eines Wärmedämmverbund Systemes ist. Die Hartschaumdämmplatte 2 ist an der Fassade eines Gebäude mittels eines einen Grundputz 4 bildenden Mörtel befestigt. Außenseitig ist auf der Hartschaumdämmplatte 2 ein Außenputz 5 aus einem Mörtel aufgetragen.

Das Wärme- und/oder Schalldämmelement 1 weist darüber hinaus an zwei parallel zueinander verlaufenden Seitenflächen 6 jeweils einen Streifen 7 eines nicht brennbaren Dämmstoffs, beispielsweise aus Mineralfasem auf. Der Streifen 7 erstreckt sich hierbei über die gesamte Länge der Seitenfläche 6 und ist mit der Hartschaumdämmplatte 2 verklebt.

Sowohl der Grundputz 4 als auch der Außenputz 5 sind derart angeordnet, daß sie sich über die Hartschaumdämmplatte 2 und die Streifen 7 erstrecken, das heißt, daß der Außenputz 5 das gesamte Wärme- und/oder Schalldämmelement 1 im Bereich der einen großen Oberfläche 8 des Wärme- und/oder Schalldämmelementes 1 abdeckt.

Im Ausführungsbeispiel gemäß Figur 1 ist das Wärme- und/oder Schalldämmelement 1 im Bereich einer Gebäudeöffnung, nämlich eines Fensters im Sturzbereich angeordnet. Das Wärme- und/oder Schalldämmelement 1 erstreckt sich mit einem Teil des Streifens 7 über den Sturz, wobei zwischen dem Überstand des Streifens 7 und einem Blendrahmen 9 ein weiterer Streifen 10 angeordnet ist, der zusammen mit der Schmalseite des Streifens 7 mit dem Außenputz 5 abgedeckt ist. Der Streifen 10 ist ebenfalls mit dem Grundputz 4 an der Fassade 3 im Bereich des Sturzes angeklebt. Der Streifen 10 besteht aus einem nicht brennbaren Dämmstoff.

Das Ausführungsbeispiel gemäß Figur 2 zeigt die Anordnung des Wärmeund/oder Schalldämmelementes 1 unterhalb einer Fensterbank 11 im Bereich eines Blendrahmens 12 eines Fensters.

Eine weitere Ausführungsform eines erfindungsgemäßen Wärme- und/oder Schalldämmelementes 1 ist in Figur 3 dargestellt. Im Bereich eines Blendrahmens 13 ist wiederum eine Hartschaumdämmplatte 2 auf einem Grundputz 4 aufgeklebt, welcher Grundputz 4 auf der Fassade 3 des nicht näher dargestellten Gebäudes aufgetragen ist. An der dem Blendrahmen 13 zugewandten Seitenfläche 6 der Hartschaumdämmplatte 2 ist der Streifen 7 aus nicht brennbarem Dämmstoff angeordnet, wobei die Materialstärke des Streifens 7 mit der Materialstärke der Hartschaumdämmplatte 2 übereinstimmt.

An der gegenüberliegenden Seitenfläche 6 der Hartschaumdämmplatte 2 ist eine weitere Hartschaumdämmplatte 2 bündig angeordnet. Die Hartschaumdämmplatten 2 und der Streifen 7 sind mit einem zweischichtigem Außenputz 5 abgedeckt.

Der Streifen 7 weist in seiner dem Blendrahmen 13 zugewandten Fläche 14 eine sich über die gesamte Länge des Wärme- und/oder Schalldämmelementes 1 erstreckende Nut 15 auf, in welche ein Profilelement 15 aus Metall eingesetzt ist. Das Profilelement 16 ist im Querschnitt im wesentlichen L-förmig ausgebildet, wobei der kürzere Schenkel in die Nut 15 eingreift und der längere Schenkel einen Teil der Fläche 14 sowie die Endbereiche des Außenputzes 5 abdeckt. Zu diesem Zweck weist das Profilelement 16 an seinem freien Ende 17 einen Haken auf, der im wesentlichen auf der Außenfläche des Außenputzes 5 aufliegt. Das Profilelement 16 ergänzt somit den Streifen 7 dahingehend, daß der aufgetragene Außenputz 5 auch bei durch Brandeinwirkung verursachte Erwärmung des Wärmeund/oder Schalldämmelementes 1 auf dem gleichen gehalten wird.

Es ist zu erkennen, daß zwischen dem Blendrahmen 13 und der Fläche 14 des Streifens 10 ein Spalt 18 vorgesehen ist, der mit einer elastischen Dichtungsmasse ausgefüllt werden kann, um einen dichten Anschluß des Wärmeund/oder Schalldämmelementes 1 am Blendrahmen 13 zu erzielen, der auch bei Wärmeausdehnung des Blendrahmens 13 bzw. des Wärme- und/oder Schalldämmelementes 1 abdichtet.

## Patentansprüche

1. Wärme- und/oder Schalldämmelement mit Brandschutzfunktion bestehend aus einer Hartschaumplatte (2), beispielsweise aus expandiertem Polystyrol, welche Hartschaumplatte (2) auf einer zu dämmenden Fläche, insbesondere Gebäudefassade oder Dächfläche, mit Klebern und/oder Halteelementen befestigbar und für den Auftrag eines Putzes geeignet ist, wobei die Hartschaumplatte (2) zwei parallel zueinander angeordnete große Oberflächen und vier an die großen Oberflächen im wesentlichen rechtwinklig angrenzende Seitenflächen (6) aufweist,
**dadurch gekennzeichnet,**
**dass** an zumindest einer Seitenfläche (6) der Hartschaumptatte (2) ein Streifen (7) eines nicht brennbaren Dämmstoffs befestigt ist, der sich über die gesamte Länge der Seitenfläche (6) erstreckt, im Querschnitt rechteckig ausgebildet ist und eine Breite hat, die mit der Dicke der Hartschaumplatte (2) übereinstimmt, und dass der Streifen (7) mit der Seitenfläche (6) der Hartschaumplatte (2) verklebt ist.

2. Wärme- und/oder Schalldämmelement nach Anspruch 1,
**dadurch gekennzeichnet,**
**dass** an zumindest zwei rechtwinklig aufeinander stoßenden Seitenflächen (6) jeweils ein Streifen (7) eines nicht brennbaren Dämmstoffs angeordnet ist.

3. Wärme- und/oder Schalldämmelement nach Anspruch 1
**dadurch gekennzeichnet,**
**dass** der Streifen (7) des nicht brennbaren Dämmstoffs aus Mineralfasern, insbesondere Glasfasern, Steinfasern oder Mischungen daraus besteht, wobei die Fasern mit einem Bindemittel miteinander verbunden sind.

## Claims

1. Heat and/or sound insulating element with fire protecting function, which element consists of a solid foam board (2), e.g. made of expanded polystyrene, said solid foam board (2) being able to be fixed to a surface to be insulated, particularly the front face of a building or a roof surface, by means of adhesives and/or retaining elements, and being suitable for plaster to be applied to it, said solid foam board (2) including two large surfaces arranged parallel to each other and four lateral surfaces (6) joining said large surfaces substantially at right angles,
**characterized in**
**that** to at least one lateral surface (6) of said solid foam board (2) a strip (7) of a non-inflammable insulating material is fixed, which strip extends over the entire length of said lateral surface (6), is formed with a rectangular cross-section and has a width corresponding to the thickness of said solid foam board (2), and that said strip (7) is glued to the lateral surface (6) of said solid foam board (2).

2. Heat and/or sound insulating element according to claim 1,
**characterized in**
**that** on at least two lateral surfaces (6) joining each other at right angles a strip (7) of a non-inflammable insulating material is arranged, respectively.

3. Heat and/or sound insulating element according to claim 1,
**characterized in**
**that** said strip (7) of non-inflammable insulating material consists of mineral fibers, particularly glass fibers, rock fibers or mixtures thereof, said fibers being connected to each other by means of a binding agent.

## Revendications

1. Elément d'isolation thermique et/ou phonique avec fonction ignifuge constitué par une plaque en mousse rigide (2), par exemple en polystyrène expansé, laquelle plaque en mousse rigide (2) peut être fixée sur une surface à isoler, en particulier sur une façade de bâtiment ou surface de toit, avec des colles et/ou des éléments de support et est appropriée pour l'application d'un crépi, la plaque en mousse rigide (2) présentant deux grandes surfaces placées parallèlement l'une à l'autre et quatre surfaces latérales (6) adjacentes aux grandes surfaces substantiellement à angles droits,
**caractérisé en ce**
**qu'**une bande (7) d'un matériau isolant non inflammable est fixée à au moins une surface latérale (6) de la plaque en mousse rigide (2), bande qui s'étend sur toute la longueur de la surface latérale (6), est configurée de section rectangulaire et a une largeur qui coïncide avec l'épaisseur de la plaque en mousse rigide (2) et que la bande (7) est collée à la surface latérale (6) de la plaque en mousse rigide (2).

2. Elément d'isolation thermique et/ou phonique selon la revendication 1,
**caractérisé en ce**
**que** respectivement une bande (7) d'un matériau isolant ,non inflammable est placée sur au moins deux surfaces latérales (6) aboutant à angles droits.

3. Elément d'isolation thermique et/ou phonique selon la revendication 1,
**caractérisé en ce**
**que** la bande (7) de matériau isolant non inflammable est constituée par des fibres minérales, en particulier par des fibres de verre, des fibres de roche ou des mélanges de celles-ci, les fibres étant reliées les unes aux autres avec un liant.
